# EUROPÄISCHE PATENTSCHRIFT

(11) **EP 1 764 871 B1**
(45) Veröffentlichungstag und Bekanntmachung des Hinweises auf die Patenterteilung: **09.04.2008**
(21) Anmeldenummer: 06120441.8
(22) Anmeldetag: 11.09.2006
(51) Int. Cl.: H01R 4/24, H01R 9/03, H01R 9/24, H01R 12/08

(54) **Anschluss-System zur Realisierung von Abzweigungen an durchgehenden Leitern**
Connection system for realising of branchings to continuous conductors
Système de connexion pour réalisation des branchements des conducteurs continus

(30) Priorität: 17.09.2005 DE 202005014719 U
(43) Veröffentlichungstag der Anmeldung: 21.03.2007
(73) Patentinhaber: Weidmüller Interface GmbH & Co. KG, 32758 Detmold (DE)
(72) Erfinder: Arlitt, Uwe, 33818, Leopoldshöhe (DE); Russo, Paulo, 32791, Lage (DE); Schulze, Rainer, 32760, Detmold (DE); Witt, John, 32760, Detmold (DE); Lucht, Günter, 32805, Horn-Bad Meinberg (DE); Bury, Joachim, 32052 Herford (DE); Diekman, Torsten, 33818, Leopoldshöhe (DE); Wedler, Andreas, 32756, Detmold (DE); Salomon, Thomas, 33330, Gütersloh (DE)
(74) Vertreter: Dantz, Jan Henning

(56) Entgegenhaltungen:
- EP-A1- 0 271 413
- WO-A-99/04455
- DE-A1- 10 201 495
- DE-A1- 19 700 600
- DE-U1- 29 708 222
- US-B1- 6 811 430

## Beschreibung

Die Erfindung betrifft ein Anschluss-System zur Realisierung von Abzweigungen an einer Mehrzahl durchgehender elecktrischer Leiter nach dem Oberbegriff des Anspruchs 1

Ein derartiges Anschluss-System ist aus der DE 102 01 495 A1 bekannt. Die DE 297 08 222 U1 zeigt ferner ein Anschluss-System das wie das erfindungsgemäße Anschluss-System zur Realisierung von Abzweigungen an einer Mehrzahl von durchgehenden Leitern dient, ohne die durchgehenden Leiter durchtrennen zu müssen. Hierzu ist an einer Grundplatte eine Mehrzahl von rinnenartigen Aufhahmen ausgebildet, in welche ein Flachkabel oder eine Mehrzahl elektrischer Leiter parallel zueinander eingelegt werden können. Sodann wird ein Oberteil aufgesetzt, um die Leiter oder das Flachkabel zu fieren. Aufwiese vormontierte Einheit, die mit Trennwänden versehen ist, werden sodann in einer Schwenkbewegung klemmenartige Körper aufgerastet, die jeweils mit einer isolationsdurchdringenden Schraube versehen sind, die über eine Stromschiene mit jeweils zwei Zugfederklemmen zum Anschluss abzweigender Leiter verbunden ist. Derart können jeweils zwei Abzweigungen an jedem Leiter realisiert werden, ohne die durchgehenden Leiter durchtrennen zu müssen.

Aus der DE 102 01 495 A1 ist es dabei bekannt, Anschluss-Scheiben an einer Welle drehbar an einer Bodenplatte anzuordnen. Diese Ausgestaltung hat sich nicht bewährt, da die Leiter seitlich einzuführen sind, so dass sich die Anordnung nicht zur Montage an bereits installierten durchgehenden Kabeln eignet

Zum Stand der Technik werden ferner die WO 99/04455 A. die US-B1-6,811,430, die EP-A 1-0271 413 und die DE 197 00 600 A1 genannt.

Die Erfindung setzt daher am gattungsgemäßen Stand der Technik an und will diesen hinsichtlich ihres konstruktiven Aufbaus vereinfachen. Dabei sollen auch ein kompakter Aufbau und eine gute Handhabbarkeit realisiert werden.

Die Lösung dieses Problems ist die Aufgabe der Erfindung.

Die Erfindung löst diese Aufgabe durch den Gegenstand des Anspruchs 1.

Konstruktiv ist die Anordnung gegenüber dem Stand der Technik weiter vereinfacht, da die Erfindung zum Beschatten werkzeugfrei beschaltbare IDC-Kontakte, insbesonderen Gabelkontakte nutzt. Dabei realisiert sie trotz des Einsatzes der IDC- Kontakte mit der aus ihrer Bauart bedingten - insbesondere in der Ausgestaltung als Gabelkontakte - größeren Breite eine sehr schmal bauende Anordnung aus Anschluss-Scheiben, die es zudem in einfacher Weise ermöglicht, sowohl die durchgehenden Leiter als auch die abzweigenden Leiter (jedenfalls bei einem Einsatz von Direktsteckkontakten) werkzeugfrei einfachst zu kontaktieren.

Die durchgehenden Leiter können beispielsweise die durchgehenden Leiter eines Flachkabel oder eines sonstigen Kabels - z.B. eines Rundkabels - sein, dessen Kabelmantel im Bereich der Anschluss-System entfernt wurde, wobei die durchgehenden Leiter in diesem abgemantelten Bereich in die Aufnahmen der Bodenplatte eingelegt werden. Zur Kontaktierung sind sodann nur die Anschlllss-Scheiben aufzusetzen, zu verschwenken und dann die Leiterenden der Abzweigleiter einzustecken. Derart kann eine Abzweigung auch an einem bereits installieften Kabel schnell nachträglich montier werden.

Vorteilhaft ist auch, dass jedenfalls die IDC-Kontakte benachbarter Anschluss-Scheiben bei der gewählten versetzten Anordnung relativ weit voneinander entfernt hegen, was nachteilige Effekte wie das Auftreten unerwünschter Kriechströme deutlich verringert.

Der Gegenstand zeichnet sich durch eine besonders einfache Handhabung bei einer zudem besonders guten Isolierung der Einzelleiter voneinander auszeichnet.

Vorteilhafte Ausgestaltungen sind in den Unteransprüchen angegeben.

Nachfolgend wird die Erfindung unter Bezug auf die Zeichnung anhand von Ausfiihrungsbeispieien näher beschrieben. Es zeigt:
- Fig. 1a: eine perspektivische Ansicht eines ersten erfindungsgemäßen Anschluss-Systems mit abgenommener Seitenwand an der ersten Anschluss-Scheibe:
- Fig.1b-e: weitere Ansichten der Anordnung aus Fig. 1, welche das Beschalten des Anschluss-Systems in mehreren Schritten veranschaulichen;
- Fig. 2: das Anschluss-System aus Fig. 1 in einer Seitenansicht;
- Fig. 3: das Anschluss-System aus Fig. 1 und 2 in einer Draufsicht;
- Fig. 4a: eine perspektivische Ansicht eines zweiten erfindungsgemäßen Anschluss-Systems;
- Fig. 4b-c: weitere Ansichten der Anordnung aus Fig. 4, welche das Beschalten des Anschluss-Systems in mehreren Schritten veranschaulichen;
- Fig. 5: das Anschluss-System aus Fig. 4 in einer Seitenansicht; und
- Fig. 6: das Ansehtuss-System aus Fig. 5 und 5 in einer Draufsicht.

Fig. 1 zeigt ein Anschluss-System mit einer Bodenplatte 1 und daran schwenkbar angeordneten Anschluss-Scheiben 2, die jeweils einen scheibenartigen Grundkörper 3 aus isolierendem Kunststoff aufweisen, der in Draufsicht T-förmig ausgebildet ist.

In jedem der Grundkörper 3 sind jeweils ein isolationsdurehdringender erster Anschluss 4 und wenigstens ein oder mehrere hiermit leitend verbundene Abzwcigungsanschlüsse 5 zum Anschluss wenigstens eines abzweigenden Leiters (hier nicht dargestellt) angeordnet.

Der erste Anschluss 4 ist als isolationsdurchdringender Kontakt - hier als Gabelkontakt - ausgebildet, an den sich ein Stromschienenabschnitt 6 anschließt, an dem hier zwei Abzweigungsanschlüsse 5 angeordnet sind. Diese Abzweigungsanschlüsse 5 können prinzipiell in beliebiger Anschlusstechnik (IDC, Schraube, Feder usw.) ausgebildet sein. Bevorzugt werden werkzeugfrei direkt beschaltbare Druckfederkontakte (Push-In) genutzt, für die Einführöffnungen 7 an der Oberseite der Grundkörpers 3 angeordnet sind.

Die Schwenkbereiche 8 der Anschluss-Scheiben 2 liegen jeweils in deren unteren - d.h. zur Bodenplatte gewandten - Eckbereichen 9. Die beiden Abzweigungsanschlüsse 5 sind nebeneinander seitlich des Gabelkontaktes 4 angeordnet.

Um mit den isolationsdurchdringenden Gabelkontakten 4 möglichst ebenfalls werkzeugfrei die zu kontaktierenden Leiter 10 mit Isolierung 10a und Ader(n) 10b kontaktieren zu können, weisen diese einige Besonderheiten auf.

Zu diesen zählen nach einer Variante eine dem Schwenkradius r an der Stelle des Gabelkontaktes 4 angepasste Schneidengeometrie nach Art eines Kreisbogens mit dem Radius r. Zudem ist eine Anordnung der Gabelkontakte nahe zum Schwenkbereich 8 realisiert, so dass bei einem Herunterdrücken des Grundkörpers 3 an der dem Schwenkachse gegenüber liegenden Ende der Anschluss-Scheibe 2 vorteilhaft eine große Hebelkraft bzw. -übersetzung wirkt.

Die Schwenkbereiche 8 bestehen hier jeweils aus einem an der Bodenplatte ausgebildeten, abgerundeten Hakenabschnitt 11, der mit einem korrespondierend ausgebildeten, ebenfalls abgerundeten Hakenabschnitt 12 an den Grundkörpern 3 der Anschluss-Scheiben 2 derart zusammenwirkt, dass die beiden Hakenabschnitte eine Art Gleit-Schwenklager bilden. Auf eine durchgehende, zapfenartige Drehachse, welche die Anschluss-Scheiben am Grundkörper festlegt, so dass das Einlegen der durchgehenden Leiter unmöglich wird, kann damit wie beim gattungsgemäßen Stand der Technik vorteilhaft verzichtet werden.

Fig.1 b-e veranschaulichen, dass die Grundkörper ein- oder beidseitig mit Abdeckungen 15 versehbar sind, die hier auf die Seitenwände aufgeklipst werden, um die Grundkörper, in denen die Anschlüsse seitlich offen liegen, voneinander zu isolieren.

Es ist vielmehr möglich, die zu kontaktierenden durchgehenden Leiter zunächst in die nebeneinander in der Bodenplatte ausgebildeten Aufnahmen 13 einzulegen (Fig. 1b, Fig. 1c) und dann die Anschluss-Scheiben 2 aufzusetzen (Fig. 1d). Dies führt gegenüber einer durchgehenden vormontierten Drehachse an der Bodenplatte zu einer vereinfachten Handhabung und überhaupt erst dazu, das Anschluss-System auch an durchgehenden Leitern einsetzen zu können.

Sodann werden die Grundkörper gegensinnig zum Leiter geschwenkt (Fig. 1d), wobei die Gabelkontakte 4 die Leiterisolierung durchdringen und den Kontakt zu der oder den Leitungsader(n) herstellen (Fig. 1e).

Um zu verhindern, dass durch den Einsatz der Gabelkontakte 4 die Baubreite der Anschluss-Scheiben 2 in Anreihrichtung relativ groß wird, werden die Schwenkbereiche 8 der Anschluss-Scheiben 2 von Anschluss-Scheibe 2 zu Anschluss-Scheibe - versetzt zueinander - abwechselnd in den beiden im kontaktierten Zustand zur Bodenplatte 1 weisenden Eckbereichen 9a, 9b angeordnet; und zwar vorzugsweise derart, dass die Schwenkbereiche 8a jeder zweiten Anschluss-Scheibe 2 in dem einen - hier linken - unteren Eckbereich 9a der Anschluss-Scheiben 2 und die Schwenkbereiche 8b der dazwischenlegenden Anschluss-Scheiben 2 in dem gegenüberliegenden unteren - hier rechten - Eckbereich 9b der Anschluss-Scheiben 2 angeordnet sind, derart, dass jeweils benachbarte Anschluss-Scheiben 2 zum Beschalten und Entschalten in entgegengesetzter Schwenkrichtung zu schwenken sind.

Dies ist z.B. möglich, indem die Anschluss-Scheiben jeweils um 180° gedreht werden.

Die beiden Abzweigungsanschlüsse 5 benachbarter Anschluss-Scheiben 2 liegen im beschalteten Zustand dann wieder im wesentlichen nebeneinander.

Im Bereich der Gabelkontakte 4 können die Anschluss-Scheiben 2 durch die vorstehend beschriebene Maßnahme des Versatzes der Schwenklagerbereiche etwas breiter ausgebildet sein als im übrigen Bereich zum Anschluss der abzweigenden Leiter 10, wodurch die weiter oben erwähnte T-Form der Anschluss-Scheiben realisiert wird. Dies veranschaulichen die Draufsichten der Fig. 3 und 6. Hieraus resultiert eine extrem geringe Baubreite. Auf den Einsatz der mit einem Schraubendreher zu betätigenden Piercingschraube des Standes der Technik kann verzichtet werden.

Die Anschluss-Scheiben 2 können einzeln oder auch als Gruppe zur Bodenplatte 1 geschwenkt werden, was in einer Einzel- oder einer Gruppenbeschaltung resultiert. Es ist auch eine Art Blockaufbau denkbar, bei welchem mehrere der Anschluss-Scheiben 2 einstückig zu einer übergeordneten schwenkbaren Einheit zusammengefasst sind (hier nicht dargestellt). Damit würde eine Art doppelter kammartiger Aufbau mit ineinander greifenden Kämmen realisiert, welcher die Möglichkeit dazu bieten würde, jeweils mehrere der durchgehenden Leiter auf einmal zu beschalten.

Die Aufnahmen können noch mit Rastvorsprüngen 14 zum rastenden Fixieren der durchgehenden Leiter versehen sein, um das Anordnen der Leiter und deren Kontaktierung zu vereinfachen.

Ein Abstützsteg 19 dient zur Abstützung der Anschluss-Scheiben 2 an der Bodenplatte 1.

Das Ausführungsbeispiel der Fig. 4 bis 6 unterscheidet sich von dem der Fig. 1 bis 3 in wesentlichem dadurch, dass auf der Bodenplatte 1 eine Mehrzahl von übergehäuseartigen Schwenkrahmenschächten 16 angeordnet ist bzw. anbringbar ist, die jeweils einen zumindest an der von der Bodenplatte 1 abgewandten Seite offenen, vorzugsweise T-fönnigen Schacht mit einem schmaleren Abschnitt 20 und einem etwas breiteren Abschnitt 21 aufweisen, wobei im breiteren Abschnitt 21 die Grundkörper 3 schwenkbar angeordnet sind (hier nicht zu erkennen). Denkbar ist es, die Schwenkrahmenschächte innen mit Konturen zu versehen, welche den Hakenabschnitte 11 an der Bodenplatte entsprechen und die Anschluss-Scheiben 2 nach Art der Fig. 1 auszubilden.

Wie in Fig. 4a, b und c zu erkennen, werden bei der Anschlußvorrichtung der Fig. 4 bis 6 zunächst die Leiter 13 in die zueinander parallelen Aufnahmen 13 der Bodenplatte eingelegt. Sodann werden die Schwenkrahmenschächte - vorzugsweise senkrecht - mit den hierin schwenkbar angeordneten Grundkörpern 3 von oben auf die Bodenplatte aufgesetzt und dann parallel zur Bodenplatte 1 auf derselben verschoben, wobei hakenartige Abschnitte 22, 23 an den zueinander gewandten Seiten der Schwenkrahmenschächte 16 und der Bodenplatte ineinander greifen, welche die Schwenkrahmenschächte an der Bodenplatte 1 sichern.

Die Schwenkrahmenschächte 16 ermöglichen eine besonders gute Isolierung der Anschluss-Scheiben 2 voneinander und sie bieten den weiteren Vorteil, dass sie mit Rastmitteln 17 (z.B. Ausnehmungen; siehe Fig. 5) versehen werden können, die mit korrespondierenden Rastmitteln 18 an den Anschluss-Scheiben 2 in Kontaktstellung zusammenwirken, um die Anschluss-Scheiben 2 in geöffneter - nicht beschalteter - Stellung zusätzlich zu fixieren, was das Beschalten vereinfacht und insbesondere beim Einsatz in rauer Umgebung von Vorteil ist.

Die hier gewählte T-Form der Schwenkrahmenschächte 16 bietet wiederum den Vorteil eines besonders schmalen Aufbaus, wenn die Schwenkrahmenschächte jeweils um 180° verdreht und versetzt zueinander derart auf der Bodenplatte 1 angeordnet werden, dass jeweils die schmalen Bereiche 21 der Schwenkrahmenschächte 16 im beschalteten Zustand (Fig. 6) direkt aneinander liegen. Die Schwenkrahmenschächte 16 könnten auch direkt nebeneinander auf der Bodenplatte 1 angeordnet werden und dabei eine rechteckige Grundform aufweisen. Der Aufbau wäre dann aber nicht ganz so schmal wie bei dem dargestellten Ausführungsbeispiel der Fig. 4 bis 6.

Zu erwähnen ist noch, dass die gesamten Anordnungen der Fig. 1 bis 6 wiederum in einem übergeordneten Übergehäuse angeordnet werden können. Es ist aber auch denkbar, sie bei entsprechender Ausgestaltung der Bodenplatten mit einer entsprechenden Befestigung direkt für eine Montage z.B. im Schaltschrank zu nutzen. Zudem sind z.B. an den Anschluss-Scheiben Querverbindungen und/oder Markierungen oder dgl. realisierbar. Es ist auch möglich, die Direktsteckanschlüsse durch andere Anschlüsse in anderer Anschlusstechnik - z.B. IDC-, Zugfeder- oder Schraubanschlusstechnik - zu ersetzen und/oder die Anschluss-Scheiben mit elektrischen Bauelementen zu versehen (hier wiederum nicht dargestellt).

### Bezugszeichen

- Bodenplatte: 1
- Anschluss-Scheiben: 2
- Grundkörper: 3
- Anschluss: 4
- Abzweigungsanschlüsse: 5
- Stromschienenabschnitt: 6
- Einführöffnungen: 7
- Schwenkbereiche: 8
- Eckbereich: 9
- Leiter: 10
- Isolierung: 10a
- Ader: 10b
- Hakenabschnitte: 11, 12
- Aufnahmen: 13
- Rastvorsprünge: 14
- Abdeckungen: 15
- Schwenkrahmenschächte: 16
- Rastmittel: 17, 18
- Abstützsteg: 19
- Abschnitte: 20,21
- hakenartige Abschnitte: 22, 23

- Radius: r

## Patentansprüche

1. Anschluss-System zur Realisierung von Abzweigungen an einer Mehrzahl durchgehender elektrischer einer (10), insbesondere eines abschnittsweise abgemantelten Kabels, mit einer Bodenplatte (1) und zwei oder mehr direkt an der Bodenplatte - oder an auf der Bodenplatte angeordneten oder anbringbaren Schwenkrahmenschachten (16) - schwenkbar angeordneten Anschluss-Scheiben (2), die jeweils einen scheibenartigen Grundkörper (3) aus isolierendem Kunststoff aufweisen, welche jeweils wenigstens einen oder mehrere isolationsdurchdringende(n) Kontakt(e) in den Eckbereichen der Grundkörper (3) und wenigstens einen oder mehrere Abzweigungsanschluss(c) (5) für wenigstens einen oder mehrere abzweigende Leiter aufweisen, **dadurch gekennzeichnet, dass** die Schwenkbereiche der in Anreihrichtung aneinander grenzenden Anschluss-Scheiben (2) versetzt zueinander ausgebildet sind.

2. Ansehluss-System nach Anspruch 1, **dadurch gekennzeichnet, dass** die Sehwenkrahmenschächte (16) eine T-Form mit einem schmaleren Abschnitt (20) und einem breiteren Abschnitt (21) aufweisen.

3. Anschluss-System nach Anspruch 2, **dadurch gekennzeichnet, dass** die Schwenkrahmenschächte (16) in T-Form jeweils um 180° verdreht und versetzt zueinander derart auf der Bodenplatte angeordnet werden, dass jeweils die schmalen Bereiche (21) der Schwenkrahmenschachte (16) direkt aneinander liegen.

4. Anschluss-System nach einem der vorstehenden Ansprüche, **dadurch gekennzeichnet, dass** die Sehwenkrahmenschächte (16) derart ausgebildet sind, dass sie von oben auf die Bodenplatte (1) ausgesetzt und dann parallel zur Bodenplatte (1) auf derselben verschiebbar sind, bis hakenartige Ab schnitte (22, 23) an den zueinander gewandten Seinen der Schwenkrahmenschächte (16) und der Bodenplatte (1) ineinander greifen, welche die Schwenkrahmensehachte (16) an der Bodenplatte (1) sichern.

5. Anschluss-System nach einem der vorstehenden Ansprüche, **dadurch gekennzeichnet, dass** die isolationsdurchdringenden Kontakte als Gabelkontakte (4) ausgebildet sind.

6. Auschluss-System nach einem der vorstehenden Ansprüche bis 4, **dadurch gekennzeichnet, dass** die isolationsdurchdringenden Kontakte als Piercingkontakte ausgebildet sind.

7. Anschluss-System nach einem der vorstehenden Ansprüche, **dadurch gekennzeichnet, dass** die isolationsdurchdringenden Kontakte in den Eckbereichen der Grundkörper (3) angeordnet sind.

8. Anschluss-System nach einem der vorstehenden Ansprüche, **dadurch gekennzeichnet, dass** die Schwenkbereiche (8a, 8b) der aneinander gereihten Anschluss-Scheiben (2) in Anreihrichtung jeweils abwechselnd in den beiden im kontaktierten Zustand zur Bodenplatte weisenden - abwechselnd rechten und linken - Eckbereichen (9a, 9b) der Grundkörper (3) ausgebildet sind.

9. Anschluss-System nach einem der vorstehenden Ansprüche, **dadurch gekennzeichnet, dass** die Schwenkbereiche (8a, 8b) der Anschluss-Scheiben (2) derart ausgerichtet und ausgelegt sind, dass jeweils benachbarte Anschluss-Scheiben (2) zum Beschatten und Entschalten in entgegengesetzter Drehrichtung zu schwenken sind.

10. Anschluss-System nach einem der vorstehenden Ansprüche, **dadurch kennzeichnet, dass** die Schwenkbereiche (8a, 8b) jeweils einen an der Bodenplatte (1) angeordneten oder ausgebildeten, abgerundeten ersten Hakenabschnitt (11) anweisen und einen zweiten Hakenabschnitt (12) an den Grundkörpern (3) der Anschluss-Scheiben (2).

11. Anschluss-Systcm nach einem der vorstehenden Ansprüche4 bis 10. **dadurch gekennzeichnet, dass** die Grundkörper (3) der Anschluss-Scheiben (2) im Bereich der Gabelkontakte (4) breiter ausgebildet sind als im Bereich für die Abzweigungsanschiüsse (5) zum Anschluss der abzweigenden Leiter

12. Anschtuss-System nach einem der vorstehenden Ansprüche 5 bis 11 **dadurch gekennzeichnet, dass** sich an die Gabelkontakte (4) jeder Anschluss-scheibe (2) jeweils ein Stromschicnenabschnitt (6) mnscltl.icl3t, an dem die zwei Abzweigungsanschlüsse (5) angeordnet sind.

13. Anschluss-System nach einem der vorstehenden Ansprüche, **dadurch gekennzeichnet, dass** die Abzweigungsanschlüsse (5) als werkzeugfrei direkt beschaltbare Druckfederkontakte ausgebildet sind, für die Einführöffnungen (7) insbesondere an der Oberseite der Grundkörpers (3) ausgebildet sind.

14. Anschluss-System nach einem der vorstehenden Ansprüche, **dadurch gekennzeichnet, dass** zwei oder mehr der Abzweigungsanschlüsse (5) jeweils nebeneinander seitlich des Gabelkontaktes (4) im Grundkörper (3) angeordnet sind.

15. Anschluss-System nach einem der vorstehenden Ansprüche, **dadurch gekennzeichnet, dass** zwei oder mehr der Abzweigungsanschlüsse (5) benachbarter Anschluss-Scheiben (2) im beschalteten Zustand im wesentlichen nebeneinander liegen.

16. Anschluss-System nach einem der vorstehenden Ansprüche 5 bis 15. **dadurch gekennzeichnet, dass** die Gabelkontakte (4) jeweils in dem sich an den Schwenkbereich anschließenden Bereich der Grundgehäuse (3) angeordnet sind.

17. Anschluss-System nach einem der vorstehenden, Ansprüche, **dadurch gekennzeichnet, dass** Aufnahmen (13) vorgesehen sind, die mit Rastvorsprüngen (14) zum rastenden Fixieren der durchgehenden Leiter versehen sind.

18. Anschluss-System nach einem der vorstehenden Ansprüche, **dadurch gekennzeichnet, dass** die Anschluss-Scheiben (2) jeweils wenigstens einseitig isolierende Abdeckungen (15) aufweisen.

19. Anschluss-System nach einem der vorstehenden Ansprüche 16 bis 18, **dadurch gekennzeichnet, dass** die Schwenkrahmenschächte (16) mit Rastmitteln (17) versehen sind, die mit korrespondierenden Rastmiteln (18) an den Anschluss-Scheiben (2) zusammenwirken, um die nicht beschaltete Stellung der Anschluss-Scheiben (2) an den Schwenkratunensehächten zu fixieren.

20. Anschluss-System nach einem der vorstehenden Ansprüche 16 bis 19, **dadurch gekennzeichnet, dass** die Aufnahmen (13) Mittel zur Vorverrastung der Leiter in den Aufnahmen (13) aufweisen.

## Claims

1. Connection system for the realisation of branch connections to a number of continuous electric conductors (10), in particular a cable with unsheathed sections, having a baseplate (1) and two or more connection plates (2) arranged to swivel directly on the baseplate - or on swivelling frame compartments (16) arranged on, or that can be attached to the baseplate - each having a plate-like main body (3) made of insulating plastic, each of which comprises at least one or more contact(s) that pass(es) through the insulation in the corner areas of the main body (3) and at least one or more branching contact(s) (5) for at least one or more branching conductor(s), **characterised in that** the swivel zones of connection plates (2) adjacent to ones along the direction of alignment are formed offset relative to one another.

2. Connection system according to Claim 1, **characterised in that** the swivelling frame compartments (16) are T-shaped with a narrower section (20) and a wider section (21).

3. Connection system according to Claim 2, **characterised in that** the T-shaped swivelling frame compartments (16) are respectively arranged rotated and offset relative to one another on the baseplate in such manner that their respective narrow areas (21) are directly adjacent.

4. Connection system according to any of the preceding claims, **characterised in that** the swivelling frame compartments (16) are formed such that they are positioned on the baseplate (1) from above and can then be moved over the baseplate (1) parallel thereto until hook-like sections (22, 23) on the sides of the swivelling frame compartments (16) that face one another and the baseplate (1) engage together, thereby securing the swivelling frame compartments (16) onto the baseplate (1).

5. Connection system according to any of the preceding claims, **characterised in that** the contacts that pass through the insulation are made in the form of fork contacts (4).

6. Connection system according to any of the preceding Claims 1 to 4, **characterised in that** the contacts that pass through the insulation are made in the form of piercing contacts.

7. Connection system according to any of the preceding claims, **characterised in that** contacts that pass through the insulation are arranged in the corner areas of the main bodies (3).

8. Connection system according to any of the preceding claims, **characterised in that** the swivelling zones (8a, 8b) of the aligned connection plates (2) are located, in the direction of alignment, respectively in alternation in the two corner areas (9a, 9b) of the main bodies (3) that face the baseplate in the contacted condition - alternatively on the right and on the left.

9. Connection system according to any of the preceding claims, **characterised in that** the swivelling zones (8a, 8b) of the connection plates (2) are orientated and arranged in such manner that respective adjacent connection plates (2) have to be swivelled in opposite directions to form and release the connections.

10. Connection system according to any of the preceding claims, **characterised in that** the swivelling zones (8a, 8b) have in each case a chamfered first hook section (11) arranged or formed on the baseplate (1) and a second hook section (12) on the main body (3) of the connection plates (2).

11. Connection system according to any of the preceding Claims 4 to 10, **characterised in that** in the area of the fork contacts (4) the main bodies (3) of the connection plates (2) are made wider than in the area of the branching contacts for the connection of the branching conductors.

12. Connection system according, to any of the preceding Claims 5 to 11, **characterised in that** the fork contact (4) of each connection plate (2) is connected to a current rail section (6), on which the two branching contacts (5) are arranged.

13. Connection system according to any of the preceding claims, **characterised in that** the branching contacts (5) are made in the form of spring contacts that can be connected directly without using any tool, for which insertion openings (7) are formed in particular on the upper side of the main body (3).

14. Connection system according to any of the preceding claims, **characterised in that** two or more of the branching contacts (5) are in each case arranged next to one another, laterally relative to the fork contact (4) in the main body (3).

15. Connection system according to any of the preceding claims, **characterised in that** two or more of the branching contacts (5) of adjacent connection plates (2) are positioned substantially next to one another in the connected condition.

16. Connection system according to any of the preceding Claims 5 to 15, **characterised in that** the fork contacts (4) are in each case arranged in the area of the main body (3) next to the swivelling zone.

17. Connection system according to any of the preceding claims, **characterised in that** holders (13) with detent projections (14) are provided for the retention and alignment of the continuous conductors.

18. Connection system according to any of the preceding claims, **characterised in that** the connection plates (2) each have insulating covers (15) on at least one side.

19. Connection system according to any of the preceding Claims 16 to 18, **characterised in that** the swivelling frame compartments (16) are provided with detent means (17) that co-operate with corresponding detent means (18) on the connection plates (2) to fix the non-connected position of the connection plates (2) on the swivelling frame compartments.

20. Connection system according to any of the preceding Claims 16 to 19, **characterised in that** the holders (13) comprise means for the preliminary positioning of the conductors in the holders (13).

## Revendications

1. Système de raccordement pour la réalisation de dérivations dans une pluralité de conducteurs électriques continus (10), en particulier d'un câble dénudé par tronçons, avec une plaque de base (1) et deux, ou plus de deux, disques de raccordement (2) disposés de manière pivotante directement sur la plaque de base - ou sur des gaines de châssis pivotant (16) disposées ou pouvant être montées sur la plaque de base -, qui comportent chacun un corps de base (3) en forme de disque réalisé en matière synthétique isolante, qui comportent chacun au moins un ou plusieurs contact(s) traversant l'isolation dans les zones d'angle des corps de base (3) et au moins un ou plusieurs raccord(s) de dérivation (5) pour au moins un ou plusieurs conducteurs de dérivation, **caractérisé en ce que** les zones pivotantes des disques de raccordement (2) contigus les uns aux autres dans le sens d'alignement sont décalées les unes par rapport aux autres.

2. Système de raccordement selon la revendication 1, **caractérisé en ce que** les gaines de châssis pivotant (16) présentent une forme en T avec un tronçon plus étroit (20) et un tronçon plus large (21).

3. Système de raccordement selon la revendication 2, **caractérisé en ce que** les gaines de châssis pivotant (16) en forme en T sont placées sur la plaque de base tournées chacune de 180° et décalées les unes par rapport aux autres, de telle manière que les zones étroites (21) des gaines de châssis pivotant (16) sont directement contiguës les unes aux autres.

4. Système de raccordement selon l'une quelconque des revendications précédentes, **caractérisé en ce que** les gaines de châssis pivotant (16) sont conçues de manière à être posées par le haut sur la plaque de base (1) puis à être déplaçables sur la plaque de base (1) parallèlement à cette dernière jusqu'à ce que des tronçons en forme de crochet (22, 23) viennent en prise les uns dans les autres sur des côtés des gaines de châssis pivotant (16) tournés les uns vers les autres, lesquels tronçons immobilisent les gaines de châssis pivotant (16) sur la plaque de base (1).

5. Système de raccordement selon l'une quelconque des revendications précédentes, **caractérisé en ce que** les contacts traversant l'isolation sont conçus comme des contacts lyres (4).

6. Système de raccordement selon l'une quelconque des revendications précédentes 1 à 4, **caractérisé en ce que** les contacts traversant l'isolation sont conçus comme des contacts piercing.

7. Système de raccordement selon l'une quelconque des revendications précédentes, **caractérisé en ce que** les contacts traversant l'isolation sont agencés dans les zones d'angle des corps de base (3).

8. Système de raccordement selon l'une quelconque des revendications précédentes, **caractérisé en ce que** les zones pivotantes (8a, 8b) des disques de raccordement (2) alignés les uns à côté des autres sont formées, dans le sens d'alignement, alternativement dans les deux zones d'angle (9a, 9b) - alternativement droites et gauches - des corps de base (3) dirigées vers la plaque de base lorsque le contact est établi.

9. Système de raccordement selon l'une quelconque des revendications précédentes, **caractérisé en ce que** les zones pivotantes (8a, 8b) des disques de raccordement (2) sont orientées et conçues de telle manière que des disques de raccordement adjacents (2) doivent pivoter dans le sens de rotation opposé pour effectuer la connexion et la déconnexion.

10. Système de raccordement selon l'une quelconque des revendications précédentes, **caractérisé en ce que** les zones pivotantes (8a, 8b) comportent chacune un premier tronçon en forme de crochet arrondi (11) disposé ou formé sur la plaque de base (1) et un deuxième tronçon en forme de crochet (12) sur les corps de base (3) des disques de raccordement (2).

11. Système de raccordement selon l'une quelconque des revendications précédentes 4 à 10, **caractérisé en ce que** les corps de base (3) des disques de raccordement (2) sont plus larges dans la zone des contacts lyres (4) que dans la zone pour les raccords de dérivation (5) pour le raccordement des conducteurs de dérivation.

12. Système de raccordement selon l'une quelconque des revendications précédentes 5 à 11, **caractérisé en ce qu'**un tronçon de barre conductrice (6), sur lequel sont disposés les deux raccords de dérivation (5), est raccordé aux contacts lyres (4) de chaque disque de raccordement (2).

13. Système de raccordement selon l'une quelconque des revendications précédentes, **caractérisé en ce que** les raccords de dérivation (5) sont conçus comme des contacts à ressort de pression directement connectables sans outil pour lesquels il est prévu des orifices d'entrée (7), en particulier sur le côté supérieur des corps de base (3).

14. Système de raccordement selon l'une quelconque des revendications précédentes, **caractérisé en ce que** deux, ou plus de deux, raccords de dérivation (5) sont disposés les uns à côté des autres sur le côté du contact lyre (4) dans le corps de base (3).

15. Système de raccordement selon l'une quelconque des revendications précédentes, **caractérisé en ce que** deux, ou plus de deux, raccords de dérivation (5) de disques de raccordement adjacents (2) sont disposés sensiblement les uns à côté des autres à l'état connecté.

16. Système de raccordement selon l'une quelconque des revendications précédentes 5 à 15, **caractérisé en ce que** les contacts lyres (4) sont disposés dans la zone des boîtiers de base (3) raccordée à la zone pivotante.

17. Système de raccordement selon l'une quelconque des revendications précédentes, **caractérisé en ce qu'**il est prévu des logements (13) qui sont munis de parties en saillie encliquetables (14) pour la fixation par encliquetage des conducteurs continus.

18. Système de raccordement selon l'une quelconque des revendications précédentes, **caractérisé en ce que** les disques de raccordement (2) comportent chacun des couvercles (15) isolants au moins d'un côté.

19. Système de raccordement selon l'une quelconque des revendications précédentes 16 à 18, **caractérisé en ce que** les gaines de châssis pivotant (16) sont munies de dispositifs encliquetables (17) qui coopèrent avec des dispositifs encliquetables correspondants (18) sur les disques de raccordement (2) pour fixer la position non connectée des disques de raccordement (2) sur les gaines de châssis pivotant.

20. Système de raccordement selon l'une quelconque des revendications précédentes 16 à 19, **caractérisé en ce que** les logements (13) comportent des dispositifs pour l'encliquetage préalable des conducteurs dans les logements (13).
